# EUROPÄISCHE PATENTSCHRIFT

(11) **EP 1 218 680 B1**
(45) Veröffentlichungstag und Bekanntmachung des Hinweises auf die Patenterteilung: **25.05.2005**
(21) Anmeldenummer: 00956436.0
(22) Anmeldetag: 11.08.2000
(51) Int. Cl.: F26B 7/00, F26B 3/00

(54) **VERFAHREN ZUR TROCKNUNG PARTIKELFÖRMIGER STOFFE ODER GEMISCHE SOLCHER**
METHOD FOR DRYING PARTICULATE SUBSTANCES OR MIXTURES THEREOF
PROCEDE POUR LE SECHAGE DE SUBSTANCES PARTICULAIRES OU DE MELANGES DE TELLES SUBSTANCES

(30) Priorität: 04.10.1999 DE 19947847
(43) Veröffentlichungstag der Anmeldung: 03.07.2002
(73) Patentinhaber: Fischermanns GmbH & Co. Duisburger Fettschmelze, 47138 Duisburg (DE)
(72) Erfinder: MENZEL-FISCHERMANNS, Gregor, D-41379 Brüggen (DE)
(74) Vertreter: Patentanwälte Maxton & Langmaack
(86) Internationale Anmeldenummer: PCT/EP2000/007869
(87) Internationale Veröffentlichungsnummer: WO 2001/025708

(56) Entgegenhaltungen:
- EP-A- 0 926 229
- EP-A- 0 926 230
- WO-A-90/07686
- FR-A- 2 214 498
- FR-A- 2 306 415
- US-A- 3 310 881
- US-A- 3 314 160
- US-A- 4 662 990

## Beschreibung

Die vorliegende Erfindung betrifft ein Verfahren zur Trocknung partikelförmiger Stoffe oder Gemische solcher sowie damit hergestellte Produkte und Verwendung derselben.

Partikelförmige Stoffe fallen unter anderem in Fettschmelzen an. In Fettschmelzen werden tierische Rohstoffe, in aller Regel von Schlachttieren wie Rind und Schwein, aber auch Geflügel verarbeitet. Ein bekanntes Verfahren zur Schmelzung dieser Rohstoffe ist das sogenannte Naßschmelzverfahren. Hierbei entstehen im wesentlichen drei Fraktionen, die aus Fetten, Wasser und Proteinen bestehen. Diese werden nach dem Ausschmelzen voneinander getrennt. Die proteinreiche Phase wird als Naßgrieben bezeichnet und besteht zu ca. 65 Gewichts-% aus Wasser, ca. 15 Gewichts-% aus Fett und ca. 20 bis 30 Gewichts-% aus verwertbaren Proteinen (BEFFE: Bindegewebsfreies Eiweiß). Der Proteinanteil besteht üblicherweise abhängig von den eingesetzten Rohstoffen zu etwa 50 bis 60 Gewichts-% aus Fleisch und zu etwa 40 bis 50 Gewichts-% aus Bindegewebseiweiß, insbesondere Kollagen.

Die aus der Ausschmelzung der tierischen Rohstoffe erhaltenen Naßgrieben werden üblicherweise zu Trockengrieben weiterverarbeitet, welche im Pet-Food-Bereich und im Mischfutterbereich als Tierfutter bzw. Tierfuttermittelzusatz verwendet werden. Hierbei werden die Naßgrieben üblicherweise in einen Scheibentrockner, insbesondere einen Rotationsscheibentrockner, eingebracht. In diesem findet eine Kontakttrocknung der Naßgrieben statt, welche dadurch erfolgt, daß ein Heizmedium, üblicherweise Dampf oder Thermalöl, vom Inneren des Rotorrohrs her die an diesem angeschweißten Scheiben beheizt. Die der beheizten Innenseite des Rotorrohrs abgewandte Außenseite des Rotorrohrs bzw. der an diesem angeschweißten Scheiben wird mit den Naßgrieben in Kontakt gebracht. Hierbei wird der Wassergehalt der Naßgrieben von einer Eingangsfeuchte von etwa 65 Gewichts-% Wasser auf eine Restfeuchte von etwa 5 Gewichts-% Wasser getrocknet. Anschließend werden die derart getrockneten Grieben dem Trockner entnommen und in eine Presse, insbesondere Schneckenpresse, eingebracht. Mittels dieser Presse wird der Fettgehalt der Grieben von etwa 40 Gewichts-% auf einen Bereich von etwa 12 bis 13 Gewichts-% reduziert.

Nachteilig an diesem Verfahren ist insbesondere, daß es bei relativ hohen Temperaturen in einem Bereich von 160 bis 280°C betrieben wird. Hierdurch kommt es zu lokalen Verbrennungen der Grieben an den Kontaktflächen im Trockner. Dementsprechend sind die durch dieses Verfahren erhaltenen Trockengrieben von einer dunklen Farbe, ebenso das insbesondere bei der Pressung anfallende Griebenfett. Diese Produkte weisen neben den schlechten optischen auch negative sensorische Eigenschaften auf, da sie einen schlechten Geschmack sowie einen unangenehmen Geruch aufweisen.

Insbesondere ist aber auch nachteilig, daß bei Betrieb des zur Trocknung der Naßgrieben verwendeten Trockners in diesem Verleimungserscheinungen auftreten, welche im schlimmsten Fall zu einer Zerstörung des Trockners selbst führen können. Aufgrund dieser Verleimungserscheinungen, welche insbesondere durch das in den Naßgrieben enthaltene Kollagen hervorgerufen werden, weisen die zur Trocknung von Naßgrieben verwendeten Trockner ausgesprochen hohe Stillstandszeiten auf, welche die Trocknung der Naßgrieben zu Trockengrieben ausgesprochen unwirtschaftlich machen. Die erhaltenen Trockengrieben können daher nur zu einem relativ hohen Preis weiterverkauft werden.

Weiterhin weisen derartige Trockner einen schlechten Wärmeübergang auf die zu trocknenden Naßgrieben auf, insbesondere werden ausgesprochen große Wärmeübertragungsflächen benötigt. Hierdurch ergeben sich aufgrund der notwendigen großen Baugröße hohe Wärmeverluste, was sich in einer negativen Energiebilanz derartiger Trockner widerspiegelt. Zudem sind die Kontaktflächen eines derartigen Trockners auf der der Innenseite des Rotors abgewandten Seite in ständigem Kontakt mit den zu trocknenden Naßgrieben, wodurch diese metallischen Flächen schnell verschleißen.

Schließlich weisen derartige Trockner insbesondere den Nachteil auf, daß sie nicht in einem vollkommen luftdichten Zustand betrieben werden können, wodurch nicht nur einerseits die Wahl der Parameter Atmosphärendruck und Temperatur eingeschränkt ist, sondern es insbesondere aufgrund von Undichtigkeiten zu Lufteinbrüchen kommt, was zu unangenehmen Luftbelastungen in der Umgebung eines derartigen Trockners führt.

Die genannten Nachteile treten jedoch nicht nur bei der Verarbeitung von Naßgrieben, sondern allgemein bei der Verarbeitung von partikelförmigen Stoffen wie Geflügel-, Rinder- und/oder Schweinefetten, Geflügelfleisch-, Schweinefleisch- und/oder Rindfleischpulver sowie weiteren partikelförmigen Stoffen auf. Unter den Begriff der Rinderfette fallen insbesondere Subkutanfette, Innereifette, Rinderzerlegefette und Rinderfleischfette. Unter den Begriff der Schweinefette fallen neben anderen bekannten Fetten Schweineschwarten. Schweineschwarten fanden bisher nur in der Gelatine-Industrie Verwendung.

Die mittels des herkömmlichen Trocknungsverfahrens aus Naßgrieben erhaltenen Trockengrieben weisen mittlere Fettgehalte in einem Bereich von etwa 12 bis 14 Gewichts-%, bezogen auf die Gesamtmenge des Produktes, auf. Weiterhin weisen die mit dem bekannten Verfahren erhaltenen Produkte einen mittleren Wassergehalt etwa 4 Gewichts-%, einen mittleren Aschegehalt bis etwa 5 Gewichts-% sowie einen mittleren verwertbaren Proteingehalt (BEFFE) von maximal etwa 30 Gewichts% auf, jeweils bezogen auf die Gesamtmenge des Produktes.

Der mittlere Fettgehalt, mittlere Feuchtegehalt, mittlere Aschegehalt, der mittlere verwertbare Proteingehalt (BEFFE), mittlere Bindegewebseiweißgehalt, der mittlere Gesamteiweißgehalt, die Verdaulichkeit sowie Anteile anorganischer Substanzen werden im Sinne der Erfindung definiert als die über einen Zeitraum von drei Monaten gemessenen und gemittelten Werte, welche durch Stichproben festgestellt wurden, von aus Geflügel-, Rinder- und/oder Schweinefetten bzw. -fleischpulvem erhaltenen Produkte mittels der Verfahren gemäß der Amtlichen Sammlung von Untersuchungsverfahren nach § 35 des Lebensmittelbedarfgegenständegesetzes der Bundesrepublik Deutschland.

Es wird allgemein angestrebt, den mittleren verwertbaren Proteingehalt (BEFFE) der aus den vorgenannten Ausgangsmaterialien, insbesondere Nassgrieben, Rinderfleischfetten und Schweineschwarten, erhaltenen Trockenprodukte zu erhöhen und den mittleren Fettgehalt zu reduzieren, da dadurch die Verdaulichkeit der erhaltenen Produkte stark verbessert wird. Zudem wird angestrebt, die optischen und sensorischen Eigenschaften des Produktes zu verbessern.

US 3,310,881 offenbart eine Vorrichtung zur kontinuierlichen Trocknung von insbesondere granulären Materialien, vor allem feuchten Lebensmitteln, durch die sogenannte "Quench"-Trocknung. Dabei werden feuchtigkeitsaufweisende Lebensmittel durch In-Kontakt-Bringen mit Öl als Wärmeträger getrocknet. Das Öl wird dabei bevorzugt auf das Lebensmittel gesprüht. Durch das heiße Öl erfolgt die Trocknung des Lebensmittels. Durch eine Entspannung des Materials in einem Zyklon wird die Feuchtigkeit abgeführt.

Die vorliegende Erfindung hat daher zur Aufgabe, ein Verfahren zur Verfügung zu stellen, welches die vorgenannten Nachteile nicht aufweist.

Diese Aufgabe wird gelöst durch ein Verfahren zur Trocknung partikelförmiger Stoffe oder Gemische solcher, umfassend Geflügel-, Rinder- und/oder Schweinefette, insbesondere Nassgrieben, insbesondere aus Rinder- und/oder Schweinefetten, Rinderfleischfett, Schweineschwarten und/oder Schweineschwartendeckelfett und/oder -abschnitten, bei welchem
- in einem ersten Schritt der partikelförmige Stoff mit einem Wärmeträger gemischt und in einem Wärmeaustauscher erhitzt wird;
- in einem zweiten Schritt der aus dem Wärmeaustauscher abgeleitete Produktstrom, umfassend Brüdendampf und ein proteinhaltiges Produkt, einem Entspanner zugeführt wird, in welchem der Brüdendampf abgetrennt wird; und
- in einem dritten Schritt das in dem Entspanner verbliebene Gemisch einem Dekanter zugeführt wird, aus welchem dann
- in einem vierten Schritt das proteinhaltige Produkt entnommen wird.

Wesentlicher Unterschied zu den bisher im Stand der Technik bekannten Verfahren zur Trocknung partikelförmiger Stoffe, insbesondere von Produkten aus Geflügel-, Rinderfetten und/oder Schweinefetten, ist, dass die Ausgangsmaterialien unmittelbar mit einem Wärmeträger in Kontakt kommen und dies nicht über zwischengeschaltete Kontaktflächen erfolgt. Hierdurch wird ein intensiver Wärmeübergang erreicht, welcher zu ausgesprochen kurzen Trocknungszeiten führt. Insbesondere ist von Vorteil, daß das Verfahren im Vakuumbetrieb durchgeführt werden kann. Hierdurch erfolgt eine ausgesprochen schonende Behandlung der in den Ausgangsmaterialien enthaltenen Proteine. Das durch das erfindungsgemäße Verfahren erhaltene Produkt weist daher einen ausgesprochen leicht verdaulichen Proteingehalt auf. Das Verfahren kann in einer geschlossenen Anlage betrieben werden, wodurch Lufteinbrüche verhindert werden, was zu einer drastischen Reduzierung der Geruchsbelastung in der Umgebung der Anlage führt, in welcher das Verfahren durchgeführt wird.

Bevorzugt wird als Wärmeträger eine Substanz mit einem niedrigeren Dampfdruck als Wasser verwendet. Vorteilhafterweise werden als Wärmeträger Fette verwendet. Als Fette können insbesondere tierische Fette verwendet werden, welche den lebensmittelrechtlichen Vorschriften entsprechen. Beispielsweise seien hier Glyceride der Palmitin-, Öl-, Stearin-, Linol-, Laurin- und Palmitoleinsäuren oder Mischungen dieser genannt. Besonders vorteilhaft ist es, wenn als Wärmeträger Schweineschmalz, Rindertalg und/oder Pflanzenöle verwendet werden.

Bevorzugt wird der Wärmeträger mit einer Temperatur in einem Bereich von 100 bis 160°C, weiter bevorzugt in einem Bereich von 110 bis 150°C, verwendet. Diese Temperaturen liegen deutlich niedriger als die bei Verwendung eines üblichen Scheibentrockners zur Verarbeitung der Ausgangsmaterialien zu Trockenprodukten verwendeten Temperaturen von etwa 250°C. Hierdurch wird bei dem erfindungsgemäßen Verfahren eine deutliche Reduzierung der Energiekosten erreicht. Darüber hinaus werden durch die Reduzierung der Temperatur im Vergleich zu den herkömmlichen im Stand der Technik bekannten Verfahren die eingesetzten Ausgangsmaterialien schonender behandelt, was sich in einer leichteren Verdaulichkeit der erhaltenen Produkte niederschlägt. Die Temperaturen können noch weiter vermindert werden, wenn ein höheres Vakuum angelegt wird. Als Wärmeaustauscher einsetzbar sind beispielsweise Fallstromverdampfer (stehendes Rohrbündel) oder Zwangsumlaufverdampfer (Rohrbündelwärmeüberträger), wobei letztere bevorzugt sind.

Bevorzugt wird vor und/oder nach der Zerkleinerung eine Separation der eingesetzten partikelförmigen Stoffe oder Gemischen solcher vorgenommen. Der Separator kann aus einer gelochten Trommel und einem Anpreßband bestehen, wobei die sogenannten Weichanteile der eingesetzten Stoffe mit Hilfe des Bandes durch die perforierte Trommel hindurchgedrückt und beispielsweise über eine Schnecke ausgetragen werden. Nichtpreßbare Bestandteile werden dabei an der Trommel vorbeigefördert.

Vorteilhafterweise werden die Ausgangsmaterialien vor der Einbringung in den Wärmeaustauscher zerkleinert. Hierfür kann eine auf dem Markt übliche (Naß-)Zerkleinerungsmaschine verwendet werden, wobei die Maschine insbesondere ein Rotor- und Statorsystem aufweist, wodurch Scherkräfte in das Material eingebracht werden. Die dabei erhaltene durchschnittliche Korngröße der Ausgangsmaterialien beträgt vorteilhafterweise maximal 2mm, bevorzugt deutlich weniger als 1 mm.

Bevorzugt wird dem Dekanter ein Teilstrom des in dem Entspanner verbliebenen Gemisches zugeführt. Insbesondere ist vorteilhaft, daß dem dem Entspanner entnommenen Gemisch ein Teilstrom in einem Bereich von etwa 5 bis 20 Gewichts-%, bezogen auf die Gesamtmenge des Gemisches, entnommen wird. Weiter bevorzugt wird ein Teilstrom in einem Bereich von etwa 8 bis 15 Gewichts-% entnommen. Der verbleibende Produktstrom, welcher insbesondere Fett als auch Festbestandteile enthält, kann über einen Rücklauf dem Wärmeaustauscher als auch dem Entspanner wieder zugeführt werden. Hierdurch wird erreicht, daß das Verfahren kontinuierlich durchgeführt sowie der mittlere Fettgehalt des erhaltenen Produktes weiter vermindert werden kann.

Vorteilhafterweise wird ein Druck im Entspanner in einem Bereich von 100 Millibar bis 1 Bar, bevorzugt 500 bis 900 Millibar, weiter bevorzugt 750 bis 850 Millibar, verwendet. Hierdurch wird eine ausgesprochen schonende Behandlung insbesondere des in den Ausgangsmaterialien enthaltenen Proteins erreicht. Auch wird dadurch verhindert, daß aufgrund von Lufteinbrüchen Brüdendampf aus dem Entspanner entweicht und im Umfeld der Anlage zu Geruchsbelästigungen führt. Der Brüdendampf kann dem Entspanner bei diesen Drücken auf einfache Weise einem Kondensator zugeführt werden, an welchem ebenfalls mittels einer Vakuumpumpe ein Vakuum angelegt ist. Das durch den Kondensator gewonnene Kondensat kann beispielsweise über eine Kondensatorpumpe dem Abwasser zugeführt werden. Der Brüdendampf kann jedoch aufgrund seines Wärmegehaltes auch in einem gegebenenfalls mehrstufigen nachgeschalteten Verfahren, gegebenenfalls auch unter Überdruckbegingungen, genutzt werden als Wärmequelle, beispielsweise im Wärmeaustauscher oder aber anderen Anlagen. Da der Fettanteil im Brüdendampf ausgesprochen gering ist und darüber hinaus aufgrund der Verwendung geringerer Temperaturen keine Verbrennungsprodukte in diesem enthalten sind, ist das aus dem Brüdendampf erhaltenen Abwasser so gut wie geruchsfrei.

Das Verfahren kann verwendet werden insbesondere zur Trocknung von Geflügel-, Rinder- und/oder Schweinefetten oder Mischungen daraus. Derartig getrocknete Stoffe können beispielsweise als Nahrungs- oder Futtermittel Verwendung finden oder aber der Verbrennung zugeführt werden.

Die Erfindung betrifft weiterhin ein Trocknungsprodukt hergestellt gemäß dem Verfahren nach der Erfindung. Dieses Produkt hat einem mittleren verwertbaren Proteingehalt (BEFFE) von mindestens etwa 60 Gewichts-%, bezogen auf die Gesamtmenge des Produktes, bevorzugt mindestens etwa 65 Gewichts-%. Bevorzugt wird das Produkt gewonnen aus Naßgrieben, insbesondere aus Rinder- und/oder Schweinefetten, aus Schweineschwarten und/oder Schweineschwartendeckelfett und/oder -abschnitten.

Das Produkt weist hervorragende optische und sensorische Eigenschaften auf. Es ist ein trockenes, nahezu fettfreies und rieselfähiges Produkt von heller, insbesondere hellgelber Farbe. Es weist keinerlei ranzigen Geruch auf. Durch den niedrigen Fettgehalt von max. 20 Gewichts-%, bezogen auf die Gesamtmenge des Produktes, bevorzugt weniger als 15 Gewichts-%, weiter bevorzugt weniger als 13 Gewichts-%, ist das Produkt ausgesprochen leicht verdaulich und aufgrund des hohen Proteingehaltes ein ausgezeichneter Lebensmittel- bzw. Tierfuttermittelzusatz. Aufgrund des geringen mittleren Fettgehaltes des Produktes ist dieses ausgesprochen lange haltbar und damit lagerfähig, da ein Ranzigwerden des enthaltenen Fettes durch Luftoxidation so gut wie nicht mehr erfolgt. Das Produkt ist geeignet, die strengen Produktvorschriften der Lebensmittelindustrie, insbesondere die dortigen hohen sensorischen Standards, einzuhalten. Es kann in Lebensmitteln als geschmacksverstärkender Zusatz beigefügt werden. Darüber hinaus weist das Produkt aufgrund seines geringen Anteils an Bindegewebseiweiß, insbesondere Kollagen, von maximal etwa 30 Gewichts-%, bevorzugt weniger als 28 Gewichts-%, eine ausreichend hohe Wasserbindungsfähigkeit auf und reduziert Abtropfverluste bei Verwendung in der Wurstherstellung.

Schließlich kann aufgrund des hohen mittleren verwertbaren Proteingehaltes (BEFFE) des erfindungsgemäßen Produktes der Gesamtproteingehalt, beispielsweise einer Wurstrezeptur, welche vorgeschriebene Grenzwerte einhalten muß, erhöht werden und dadurch die von Gesetzes wegen vorgeschriebenen Grenzwerte eingehalten werden.

Weiterhin weist das Produkt vorteilhafterweise einen mittleren Feuchtegehalt von maximal 4 Gewichts-%, bevorzugt einen mittleren Feuchtegehalt in einem Bereich von etwa 0,5 bis 3 Gewichts-%, weiter bevorzugt in einem Bereich von 0,5 bis 2 Gewichts-%, auf.

Neben Feuchtigkeit, insbesondere Wasser, Fett und Proteinen kann das erfindungsgemäße Produkt noch Asche enthalten, und zwar vorteilhafterweise einen mittleren Aschegehalt von maximal 5 Gewichts-%, bevorzugt einen mittleren Aschegehalt in einem Bereich von 2 bis 4 Gewichts-%. Weitere wesentliche Bestandteile sind in dem erfindungsgemäßen Produkt nicht enthalten, es können noch in Spuren Knochen- bzw. Knorpelbestandteile sowie andere in den tierischen Ausgangsrohstoffen enthaltene Substanzen wie Talg vorhanden sein sowie gegebenenfalls Restbestandteile eines im Verfahren verwendeten Wärmeträgers.

Das mit dem Verfahren hergestellte Produt findet Verwendung als Tierfutter und/oder Tierfutterzusatz, insbesondere im Pet-Food-Bereich und Mischfutterbereich, und/oder Lebensmittel und/oder Lebensmittelzusatz sowie eine Vorrichtung zur Durchführung des erfindungsgemäßen Verfahrens. Das Produkt eignet sich hervorragend zu diesen Verwendungen, da es einerseits einen ausgesprochen hohen Proteingehalt und dabei gleichzeitig geringen Fettgehalt aufweist sowie optische und sensorische Eigenschaften aufweist, daß sogar die strengen Lebensmittelrichtlinien diesbezüglich eingehalten werden können.

Diese und weitere Vorteile der Erfindung werden im folgenden anhand der Zeichnungen dargestellt. Es zeigen:
- Fig. 1: ein Blockschaltbild des erfindungsgemäßen Verfahrens; und
- Fig. 2: ein Verfahrensschema des erfindungsgemäßen Verfahrens.
Im folgenden wird das erfindungsgemäße Verfahren anhand der Verarbeitung von Naßgrieben beschrieben. Fig. 1 und 2 zeigen eine insgesamt mit dem Bezugszeichen 1 versehene Ausführungsform des erfindungsgemäßen Verfahrens, bei welcher zunächst Naßgrieben in einer Vorlage 2, beispielsweise über eine Förderschnecke, aus dem Ausschmelzprozeß von tierischen Rohstoffen und nach Trennung der dabei erhaltenen einzelnen Fraktionen über einen nicht gezeigten Separator zugeführt werden, durch den nichtpreßbare Bestandteile, insbesondere Fremdkörper wie Metall, Glas oder Kunststoff abgetrennt werden. Die weichanteile werden in den Prozeß eingeführt. Aus dieser Vorlage 2 gelangen die Naßgrieben mittels einer Zwangsförderpumpe 3 in eine Zerkleinerungsanlage 4. In dieser zerkleinerungsanlage 4 werden die Naßgrieben, welche üblicherweise eine durchschnittliche Korngröße von ca. 8mm aufweisen, auf eine durchschnittliche Korngröße < 1 mm reduziert. Hierdurch werden die eingesetzten Naßgrieben vollständig getrocknet und eine gute Entfettung derselben erreicht. Über einen Rücklauf 5 kann ein Teil des bei der Zerkleinerung erhaltenen Produktes wieder der Zwangsförderpumpe 3 zugeführt werden. Aus der Zerkleinerungsanlage gelangen die nunmehr zerkleinerten Naßgrieben in einen Mischer 6. In diesem Mischer 6 werden sie mit Fett als Wärmeträger versetzt. Dieses Fett kann einerseits über die Leitung 16 aus dem Umlaufprozeß des Verfahrens zugefügt werden, andererseits kann es extern über eine hier nicht gezeigte weitere Zuführung eingebracht werden.

Nach Vermischung des als Wärmeträger verwendeten Fettes (Rindertalg und/oder Schweineschmalz) mit den zerkleinerten Naßgrieben wird dieses Gemisch in einen Wärmeaustauscher 7 eingebracht. Die Wärme wird dem Wärmeaustauscher 7 beispielsweise mittels Dampf von außen zugeführt und auf diese Weise in das Gemisch eingebracht. Innerhalb des Wärmeaustauschers 7 verdampft der Wasseranteil der eingesetzten Naßgrieben. Als Wärmeaustauscher wird ein Zwangsumlaufverdampfer eingesetzt, der mantelseitig mit Dampf beheizt wird, und dessen Temperatur in einem Bereich von etwa 70°C bis 160° C eingestellt werden kann.

Das nunmehr vorgetrocknete bzw. getrocknete Gemisch wird dem Entspanner 8 zugeführt. Es wird ein Entspanner ohne Einbauten verwendet mit einer Schäldüse, wodurch der Wärmeträger in mehrere Teilströme aufgefächert wird. Im Entspanner 8 erfolgt die Trennung des Brüdendampfes 17 von dem im Gemisch enthaltenen Feststoffanteil. Unterhalb des Entspanners 8 teilt sich der Produktstrom auf. Ein Teilstrom 11 (Wärmeträgerstrom) wird dem Produktstrom entnommen und über eine Förderpumpe 12 dem Dekanter 13 zugefügt. Der Dekanter 13 kann hierbei bei Drehzahlen in einem Bereich von etwa 800 bis 8000 min⁻¹, insbesondere in einem Bereich von etwa 1.500 bis 4.500 min⁻¹, und mit Schleuderziffern in einem Bereich von etwa 400 bis 5000 betrieben werden. Er arbeitet bevorzugt im Gegenstromprinzip, Gleichstromprinzip ist aber auch möglich. Die dem Dekanter 13 über Förderelemente 21 entnommene Feststoffphase (Produkt) besteht aus Trockengrieben, die anfallende Fettphase kann zumindest teilweise über ein Rücklaufgefäß 14 einer Pumpe 15 und von dort über die Leitung 16 im Umlaufverfahren dem Mischer 6 zugeführt werden. Dieses Fett dient dann als Wärmeträger.

Der übrige dem Entspanner 8 entnommene Produktstrom wird über eine Umlaufpumpe 9 dem wärmeaustauscher 7 (Fig. 1) über einen Rücklauf 10 oder aber auch dem Entspanner 8 (Fig. 2) zugeführt. Als Umlaufpumpe findet eine gewöhnliche Kreiselpumpe mit offenem Laufrad Verwendung, wobei das Verhältnis von Kreislaufstrom zum ausgetragenen Wärmeträgerstrom (Teilstrom 11) etwa 15:1 bis etwa 25:1 betragen kann, und bevorzugt 20:1 ist. Der Kreislaufstrom beträgt ca. 140 cbm/h, angepaßt an die erforderliche Verdampfungsleistung für ca. 1 Tonne Brüdendampf pro Stunde, der abgezweigte Wärmeträgerstrom beträgt etwa 7 cbm/h.

Der dem Entspanner 8 entnommene Brüdendampf 17 wird über einen Kondensator 18 und einer Kondensatorpumpe 19 als Abwasser dem Kanal zugefügt. Hierbei arbeitet der Kondensator 18 mittels der Vakuumpumpe 20 unter Vakuumbedingungen.

Hierdurch kann produktseitig in einem Bereich zwischen ca. 60°C bis ca. 150°C getrocknet werden. Die Vakuumpumpe ist in einem Bereich von 100 mbar bis 1 bar regelbar. Denkbar ist auch eine Trocknung im Überdruckbereich, wodurch dann der entstehende Brüdendampf zur weiteren Beheizung verwendet werden kann.

Die sich aus dem Wärmeaustauscher 7, dem Entspanner 8 und dem Dekanter 13 im wesentlichen zusammensetzende Vorrichtung zur Durchführung des erfindungsgemäßen Verfahrens stellt einen Hochkonzentrator dar. Dieser kann unter Vakuumbedingungen betrieben werden, wodurch zum einen eine schonendere Behandlung der eingesetzten Naßgrieben und andererseits eine Verringerung der Geruchsbelästigung ermöglicht wird.

Die in den Fig. 1 und 2 dargestellte Anlage zur Durchführung des erfindungsgemäßen Verfahrens weist etliche anlagentechnische Vorteile gegenüber den üblicherweise verwendeten Scheibentrocknern auf. Durch die ausgesprochen hervorragenden Wärmeübergänge, welche in einer Anlage gemäß den in den Fig. 1 und 2 gezeigten Ausführungsformen möglich ist, kann diese Anlage kompakt ausgeführt werden und dabei relativ große Mengen an Ausgangsmaterialien verarbeiten. Es ist ein geschlossener Anlagenbetrieb möglich, gleichzeitig ist der sogenannte Inertgasanteil gering, wodurch nach der Kondensation geringe Abluftströme entstehen. Dadurch kann der nachgeschaltete Kondensator geringer dimensioniert werden. Insbesondere ist jedoch im Hinblick auf den Stand der Technik von Vorteil, daß mit einer derartigen Anlage die hohen bei Verwendung eines Scheibentrockners auftretenden Wärmeverluste vermieden werden. Aufgrund der geringen Inertgasanteils kann die Abwärme einer solchen Anlage in nachgeschalteten Anlagen besser eingekoppelt werden. Das dem Rücklaufgefäß 14 im Überschuß zu entnehmende Fett weist vorteilhafterweise eine ausgesprochen hohe Qualität auf. Des weiteren ist die Fettausbeute ausgesprochen hoch.

Mittels der in der vorstehend beschriebenen Anlage wurde ein Produkt hergestellt. Hierbei wurde eine Tonne Naßgrieben, erhalten aus der Ausschmelzung von tierischen Rohstoffen von Schweinen und Rindern und Auftrennung der dabei anfallenden Phasen zu Trockengrieben (erfindungsgemäßes Trocknungsprodukt) verarbeitet. Hierbei wurde eine Temperatur des als Wärmeträger verwendeten Fettes von 135°C gewählt, welche über den Wärmeaustauscher 7 eingestellt und erreicht wird. Es wurde ein Vakuum von 800 Millibar absolut angelegt. Dabei wurde ein hellgelbes trockenes und nahezu fettfreies rieselfähiges Produkt aus dem Dekanter 13 ausgetragen. Das anfallende Fett, welches dem Rücklaufgefäß 14 entnommen wurde, hatte eine hellgelbe Farbe. Sowohl das erhaltene Fett als auch das Produkt waren so gut wie geruchsfrei.

Das erhaltene Produkt wies einen mittleren Feuchtegehalt von ca. 3,8 Gewichts-% und einen mittleren Fettgehalt von 13,7 Gewichts-% auf. Der mittlere verwertbare Proteingehalt (BEFFE) betrug nahezu 65,4 Gewichts-%, der mittlere Anteil an Bindegewebseiweiß 27,2 Gewichts-% und der mittlere Gesamteiweißgehalt betrug 78,6 Gewichts-%. Ferner enthielt das Produkt 2,0 Gewichts-% Asche sowie in geringen Mengen sonstige Bestandteile. Die Verdaulichkeit betrugt 95%, der Phosphatgehalt (als P in mg/100g) 145, der Calciumgehalt (als Ca in mg/100 g) 18 und der Natriumgehalt (als Na in mg/100 g) 239.

## Patentansprüche

1. Verfahren zur Trocknung von partikelförmigen Stoffen, nämlich Geflügel-, Rinder- und/oder Schweinefette, insbesondere Nassgrieben, insbesondere aus Rinder- und/oder Schweinefetten, Rinderfleischfett, Schweineschwarten und/oder Schweineschwartendeckelfett und/oder -abschnitten, wobei
- in einem ersten Schritt der partikelförmige Stoff mit einem Wärmeträger gemischt und in einem Wärmeaustauscher (7) erhitzt wird;
- in einem zweiten Schritt der aus dem Wärmeaustauscher (7) abgeleitete Produktstrom, umfassend Brüdendampf (17) und ein proteinhaltiges Produkt, einem Entspanner (8) zugeführt wird, in welchem der Brüdendampf (17) abgetrennt wird; und
- in einem dritten Schritt das in dem Entspanner (8) verbliebene Gemisch einem Dekanter (13) zugeführt wird;
- aus welchem in einem vierten Schritt das proteinhaltige Produkt entnommen wird.

2. Verfahren gemäß Anspruch 1, **dadurch gekennzeichnet, dass** als Wärmeträger eine Substanz mit einem niedrigeren Dampfdruck als Wasser verwendet wird.

3. Verfahren nach einem der vorhergehenden Ansprüche, **dadurch gekennzeichnet, dass** als Wärmeträger Fette, insbesondere in Form von Rindertalg, Schweineschmalz und/oder Pflanzenölen, verwendet werden.

4. Verfahren nach einem der vorhergehenden Ansprüche, **dadurch gekennzeichnet, dass** ein Wärmeträger mit einer Temperatur in einem Bereich von 100 bis 160°C, bevorzugt 110 bis 150°C, verwendet wird.

5. Verfahren nach einem der vorhergehenden Ansprüche, **dadurch gekennzeichnet, dass** in dem ersten Schritt eine Vermischung des Fettes und des Wärmeträgers in einem Mischer (6) erfolgt.

6. Verfahren nach einem der vorhergehenden Ansprüche, **dadurch gekennzeichnet, dass** das Fett vor der Vermischung mit dem Wärmeträger zerkleinert wird.

7. Verfahren nach Anspruch 6, **dadurch gekennzeichnet, dass** vor und/oder nach der Zerkleinerung der partikelförmigen Stoffe eine Separation des eingesetzten Fettes vorgenommen wird.

8. Verfahren nach einem der vorhergehenden Ansprüche, **dadurch gekennzeichnet, dass** dem Dekanter (13) ein Teilstrom (11) des in dem Entspanner (8) verbliebenen Gemisches zugeführt wird.

9. Verfahren nach Anspruch 8, **dadurch gekennzeichnet, dass** der Teilstrom (11) in einem Bereich von etwa 5 bis 20 Gew%, bezogen auf die Gesamtmenge des Gemisches, dem Dekanter zugeführt wird.

10. Verfahren nach einem der vorhergehenden Ansprüche, **dadurch gekennzeichnet, dass** ein Druck im Entspanner (8) in einem Bereich von etwa 100 Millibar bis 1 Bar, bevorzugt 500 bis 900 Millibar, verwendet wird.

11. Trocknungsprodukt aus Fetten, umfassend Geflügel-, Rinder- und/oder Schweinefette, insbesondere Nassgrieben, insbesondere aus Rinder- und/oder Schweinefetten, Rinderfleischfett, Schweineschwarten und/oder Schweineschwartendeckelfett und/oder -abschnitten, hergestellt gemäß dem Verfahren nach den Ansprüchen 1 bis 10, **dadurch gekennzeichnet, dass** es einen mittleren verwertbaren Proteingehalt (BEFFE) von mindestens 60 Gew%, bezogen auf die Gesamtmenge des Produkts, aufweist.

12. Produkt nach Anspruch 11, **dadurch gekennzeichnet, dass** es einen mittleren verwertbaren Proteingehalt (BEFFE) von mindestens etwa 65 Gew% aufweist.

13. Produkt nach einem der vorhergehenden Ansprüche 11 und 12, **dadurch gekennzeichnet, dass** es einen mittleren Feuchtegehalt von maximal 4 Gew%, bevorzugt einen mittleren Feuchtegehalt in einem Bereich von etwa 0,5 bis 3 Gew%, bezogen auf die Gesamtmenge des Produkts, aufweist.

14. Produkt nach einem der vorhergehenden Ansprüche 11 bis 13, **dadurch gekennzeichnet, dass** es einen mittleren Aschegehalt von maximal 5 Gew%, bezogen auf die Gesamtmenge des Produkts, aufweist.

15. Produkt nach einem der vorhergehenden Ansprüche 11 bis 14, **dadurch gekennzeichnet, dass** es aus Nassgrieben, insbesondere aus Rinder- und/oder Schweinefetten, aus Rinderfleischfett, Schweineschwarten und/oder Schweineschwartendeckelfett und/oder -abschnitten gewonnen ist.

16. Verwendung eines Produktes nach einem der vorhergehenden Ansprüche 11 bis 15 als Tierfutter und/oder Tierfutterzusatz und/oder Lebensmittel und/oder Lebensmittelzusatz.

17. Vorrichtung zur Durchführung eines Verfahrens gemäß den Ansprüchen 1 bis 10, umfassend einen Wärmeaustauscher (7), in welchem der partikelförmige Stoff mit einem Wärmeträger als Mischung eingebracht oder in diesem gemischt ist, und einen nachfolgend angeordneten Entspanner (8), in welchem über eine Zuführung der aus dem Wärmeaustauscher (7) abgeleitete Produktstrom zugeführt ist, und wobei in dem Entspanner (8) eine Abtrennung des Brüdendampfes (17) erfolgt, weiterhin umfassend einen über eine Zuführung mit dem Entspanner (8) in Verbindung stehenden Dekanter (13), in welchem das nach der Abtrennung des Brüdendampfes (17) verbliebene Gemisch überführt ist, und eine Entnahmevorrichtung zur Entnahme des gewonnen proteinhaltigen Produkts.

## Claims

1. Method for drying particulate substances, namely poultry, beef and/or pork fats, in particular wet crackling, in particular consisting of beef and/or pork fats, beef meat fat, pork skin and/or pork skin covering fat and/or cuts, wherein
- in a first step the particulate substance is mixed with a heat carrier and heated in a heat exchanger (7);
- in a second step the product stream which is derived from the heat exchanger (7), comprising vapour (17) and a protein-containing product, is delivered to an expansion device (8), in which the vapour (17) is separated; and
- in a third step the mixture remaining in the expansion device (8) is delivered to a decanter (13);
- from which the protein-containing product is removed in a fourth step.

2. Method according to Claim 1, **characterised in that** a substance with a lower vapour pressure than water is used as the heat carrier.

3. Method according to any one of the preceding Claims, **characterised in that** fats, in particular in the form of beef suet, pork lard and/or vegetable oils, are used as the heat carrier.

4. Method according to any one of the preceding Claims, **characterised in that** a heat carrier with a temperature in a range from 100 to 160°C, preferably 110 to 150°C, is used.

5. Method according to any one of the preceding Claims, **characterised in that** the fat and the heat carrier are mixed in a mixer (6) in the first step.

6. Method according to any one of the preceding Claims, **characterised in that** the fat is comminuted before being mixed with the heat carrier.

7. Method according to Claim 6, **characterised in that** the fat which is used is separated before and/or after the comminution of the particulate substances.

8. Method according to any one of the preceding Claims, **characterised in that** a partial stream (11) of the mixture remaining in the expansion device (8) is delivered to the decanter (13).

9. Method according to Claim 8, **characterised in that** the partial stream (11) in a range from approximately 5 to 20 wt.%, related to the total quantity of the mixture, is delivered to the decanter.

10. Method according to any one of the preceding Claims, **characterised in that** a pressure in the expansion device (8) in a range from approximately 100 millibars to 1 bar, preferably 500 to 900 millibars, is used.

11. Drying product consisting of fats, comprising poultry, beef and/or pork fats, in particular wet crackling, in particular consisting of beef and/or pork fats, beef meat fat, pork skin and/or pork skin covering fat and/or cuts, produced according to the method according to Claims 1 to 10, **characterised in that** it has an average usable protein content (BEFFE) of at least 60 wt.%, related to the total quantity of the product.

12. Product according to Claim 11, **characterised in that** it has an average usable protein content (BEFFE) of at least approximately 65 wt.%.

13. Product according to any one of the preceding Claims 11 and 12, **characterised in that** it has an average moisture content of a maximum of 4 wt.%, preferably an average moisture content in a range from approximately 0.5 to 3 wt.%, related to the total quantity of the product.

14. Product according to any one of the preceding Claims 11 to 13, **characterised in that** it has an average ash content of a maximum of 5 wt.%, related to the total quantity of the product.

15. Product according to any one of the preceding Claims 11 to 14, **characterised in that** it is obtained from wet crackling, in particular from beef and/or pork fats, from beef meat fat, pork skin and/or pork skin covering fat and/or cuts.

16. Use of a product according to any one of the preceding Claims 11 to 15 as animal feed and/or animal feed additive and/or food and/or food additive.

17. Device for carrying out a method according to Claims 1 to 10, comprising a heat exchanger (7), into which the particulate substance is introduced with a heat carrier as a mixture or is mixed in this, and an expansion device (8) which is disposed downstream and into which the product stream derived from the heat exchanger (7) is delivered via a delivery system, and wherein the vapour (17) is separated in the expansion device (8), also comprising a decanter (13) which is connected to the expansion device (8) via a delivery system and to which the mixture remaining after separating the vapour (17) is transferred, and a removal device for removing the protein-containing product which is obtained.

## Revendications

1. Procédé pour le séchage de substances particulaires, notamment de graisses de volaille, de boeuf et/ou de porc, en particulier de rillons humides, issus en particulier de graisses de boeuf et/ou de porc, de graisse de viande de boeuf, de couenne de porc et/ou de graisse et/ou de morceaux de couenne de porc, dans lequel
- dans une première étape, la substance particulaire est mélangée avec un agent caloporteur et est chauffée dans un échangeur de chaleur (7);
- dans une deuxième étape, le courant de produits déchargé par l'échangeur de chaleur (7), contenant la vapeur (17) et un produit riche en protéines, est envoyé à un détendeur (8), dans lequel la vapeur (17) est séparée; et
- dans une troisième étape, le mélange resté dans le détendeur (8) est envoyé à un décanteur (13);
- à partir duquel le produit riche en protéines est soutiré dans une quatrième étape.

2. Procédé selon la revendication 1, **caractérisé en ce que** l'on utilise comme agent caloporteur une substance ayant une tension de vapeur inférieure à celle de l'eau.

3. Procédé selon l'une quelconque des revendications précédentes, **caractérisé en ce que** l'on utilise comme agent caloporteur des graisses, en particulier sous la forme de suif de boeuf, de saindoux et/ou d'huiles végétales.

4. Procédé selon l'une quelconque des revendications précédentes, **caractérisé en ce qu'**un des agents caloporteurs est utilisé à une température comprise dans une plage de 100 à 160°C, de préférence de 110 à 150°C.

5. Procédé selon l'une quelconque des revendications précédentes, **caractérisé en ce que** l'on effectue au cours de la première étape un mélange de la graisse et de l'agent caloporteur dans un mélangeur (6).

6. Procédé selon l'une quelconque des revendications précédentes, **caractérisé en ce que** l'on fragmente la graisse avant le mélange avec l'agent caloporteur.

7. Procédé selon la revendication 6, **caractérisé en ce que** l'on pratique une séparation de la graisse introduite, avant et/ou après la fragmentation des substances particulaires.

8. Procédé selon l'une quelconque des revendications précédentes, **caractérisé en ce que** l'on ajoute au décanteur (13) un courant partiel (11) du mélange resté dans le détendeur (8).

9. Procédé selon la revendication 8, **caractérisé en ce que** l'on ajoute au décanteur le courant partiel (11) dans une proportion d'environ 5 à 20 % en poids, rapportée à la quantité totale de mélange.

10. Procédé selon l'une quelconque des revendications précédentes, **caractérisé en ce que** l'on utilise dans le détendeur (8) une pression comprise dans une plage d'environ 100 millibar à 1 bar, de préférence de 500 à 900 millibar.

11. Produit séché à partir de graisses, comprenant des graisses de volaille, de boeuf et/ou de porc, en particulier de rillons humides, issus en particulier de graisses de boeuf et/ou de porc, de graisse de viande de boeuf, de couenne de porc et/ou de graisse et/ou de morceaux de couenne de porc, fabriqué par le procédé selon les revendications 1 à 10, **caractérisé en ce qu'**il présente une teneur en protéines moyenne utilisable (BEFFE) d'au moins 60 % en poids, rapportée à la quantité totale du produit.

12. Produit selon la revendication 11, **caractérisé en ce qu'**il présente une teneur en protéines moyenne utilisable (BEFFE) d'au moins environ 65 % en poids.

13. Produit selon l'une quelconque des revendications précédentes 11 et 12, **caractérisé en ce qu'**il présente une teneur en humidité moyenne de 4 % en poids au maximum, de préférence une teneur d'humidité moyenne comprise dans une gamme d'environ 0,5 à 3 % en poids, rapportée à la quantité totale du produit.

14. Produit selon l'une quelconque des revendications précédentes 11 à 13, **caractérisé en ce qu'**il présente une teneur en cendres moyenne de 5 % en poids au maximum, rapportée à la quantité totale du produit.

15. Produit selon l'une quelconque des revendications précédentes 11 à 14, **caractérisé en ce qu'**il est obtenu à partir de rillons humides, issus en particulier de graisses de boeuf et/ou de porc, de graisse de viande de boeuf, de couenne de porc et/ou de graisse et/ou de morceaux de couenne de porc.

16. Utilisation d'un produit selon l'une quelconque des revendications précédentes 11 à 15, comme alimentation pour les animaux et/ou comme complément alimentaire pour les animaux et/ou comme denrée alimentaire et/ou comme denrée alimentaire de complément.

17. Dispositif pour la mise en oeuvre d'un procédé selon les revendications 1 à 10, comprenant un échangeur de chaleur (7), dans lequel une substance particulaire est introduite en mélange avec un agent caloporteur ou y est mélangée, et un détendeur (8) disposé à la suite de celui-ci, dans lequel le courant de produit déchargé par l'échangeur de chaleur (7) est introduit via une entrée de chargement, et dans lequel une séparation des vapeurs (17) est effectuée dans le détendeur (8), comprenant en outre un décanteur (13) communiquant avec le détendeur (8) par une entrée de chargement, et dans lequel le mélange restant après la séparation des vapeurs (17) est transféré, et un dispositif de prélèvement pour prélever le produit riche en protéines obtenu.
